# EUROPÄISCHE PATENTSCHRIFT

(11) **EP 1 537 282 B1**
(45) Veröffentlichungstag und Bekanntmachung des Hinweises auf die Patenterteilung: **20.12.2006**
(21) Anmeldenummer: 03790779.7
(22) Anmeldetag: 30.06.2003
(51) Int. Cl.: E04G 21/04

(54) **Grossmanipulator mit einem Knickmast und einer Regeleinrichtung zur Aussteuerung des Knickmastes**
Large manipulator with an articulated mast and with a regulation system for controlling said mast
Manipulateur de grande taille avec un mât articulé et avec un dispositif de réglage pour commander ledit mât

(30) Priorität: 27.08.2002 DE 10240180
(43) Veröffentlichungstag der Anmeldung: 08.06.2005
(73) Patentinhaber: PUTZMEISTER Aktiengesellschaft, 72631 Aichtal (DE)
(72) Erfinder: BENCKERT, Hartmut, 70794 Filderstadt (DE); RAU, Kurt, 63546 Hammersbach (DE)
(74) Vertreter: Wolf, Eckhard
(86) Internationale Anmeldenummer: PCT/EP2003/006925
(87) Internationale Veröffentlichungsnummer: WO 2004/020765

(56) Entgegenhaltungen:
- WO-A-02/064912
- DE-A- 4 306 127
- DE-A- 10 046 546
- US-B1- 6 202 013
- US-B1- 6 351 696
- PATENT ABSTRACTS OF JAPAN vol. 2000, no. 10, 17. November 2000 (2000-11-17) & JP 2000 204578 A (YANMAR DIESEL ENGINE CO LTD), 25. Juli 2000 (2000-07-25)

## Beschreibung

Die Erfindung betrifft einen Großmanipulator mit einem Knickmast, der an einem vorzugsweise um eine Hochachse an einem Gestell drehbaren Mastbock angelenkt ist und der mindestens drei Mastarme aufweist, die um jeweils horizontale, zueinander parallele Knickachsen gegenüber dem Mastbock oder einem benachbarten Mastarm mittels je eines Antriebsaggregats begrenzt verschwenkbar sind und am freien Ende des letzten Mastarms eine Mastspitze bilden, mit einer Regeleinrichtung zur Ansteuerung der Antriebsaggregate für die Mastbewegung, die einen auf eine vorzugsweise in einem gestellfesten Koordinatensystem vorgegebene Führungsgröße für die Mastspitze oder für einen an diesem angeordneten Endschlauch und auf mittels Winkelsensoren an den Mastarmen bestimmte Winkelmesswerte ansprechenden Koordinatentransformator zur Umsetzung in knickachsbezogene Bewegungssignale für die Antriebsaggregate nach Maßgabe einer vorgegebenen Weg-/Schwenk-Charakteristik aufweist.

Großmanipulatoren dieser Art werden beispielsweise in Stationär- und Autobetonpumpen eingesetzt. Derartige Großmanipulatoren werden durch einen Bediener betätigt, der über ein Fernsteuergerät sowohl für die Pumpensteuerung als auch für die Positionierung eines an der Spitze des Knickmasts angeordneten Endschlauchs verantwortlich ist. Der Bediener hat dazu mehrere rotatorische Freiheitsgrade des Knickmasts über die zugehörigen Antriebsaggregate unter Bewegung des Knickmasts im nicht strukturierten dreidimensionalen Arbeitsraum bei Beachtung der Baustellenrandbedingungen zu betätigen. Die Einzelachsenbetätigung hat zwar den Vorteil, dass die einzelnen Mastarme individuell in jede beliebige, nur durch ihren Schwenkbereich begrenzte Lage gebracht werden können. Jeder Achse des Knickmasts oder des Mastbocks ist dabei eine Hauptstellrichtung der Femsteuerorgane des Fernsteuergeräts zugeordnet, so dass bei Vorhandensein von drei und mehr Mastarmen die Betätigung unübersichtlich wird. Der Bediener muss stets sowohl die betätigten Achsen als auch den Endschlauch im Auge behalten, um das Risiko von unkontrollierten Bewegungen am Endschlauch und damit eine Gefährdung des Baustellenpersonals zu vermeiden.

Um die Handhabung in dieser Hinsicht zu erleichtern, wurde bereits eine Betätigungsvorrichtung vorgeschlagen (WO-A-020664912, DE-A-4306127), bei der die redundanten Knickachsen des Knickmasts in jeder Drehlage des Mastbocks unabhängig von dessen Drehachse mit einem einzigen Stellvorgang des Femsteuerorgans gemeinsam angesteuert werden. Dabei führt der Knickmast eine für den Bediener anschauliche Streck- und Verkürzungsbewegung aus, wobei die Höhe der Mastspitze konstant gehalten wird. Um dies zu ermöglichen, weist dort die Steuereinrichtung einen über das Fernsteuerorgan ansteuerbaren, rechnerunterstützten Koordinatentransformator für die Antriebsaggregate auf, über den in der einen Hauptstellrichtung des Femsteuerorgans die Antriebsaggregate der Knickachsen unabhängig vom Antriebsaggregat der Drehachse des Mastbocks unter Ausführung einer Streck- und Verkürzungsbewegung des Knickmasts bei vorgegebener Höhe der Mastspitze betätigbar sind. In einer anderen Hauptstellrichtung sind die Antriebsaggregate der Knickachsen unabhängig vom Antriebsaggregat der Drehachse unter Ausführung einer Hub- und Senkbewegung der Mastspitze betätigbar. Zur Optimierung des Bewegungsablaufs beim Streck- oder Verkürzungsvorgang wird es dort als wichtig angesehen, dass die Antriebsaggregate der redundanten Knickachsen des Knickmasts jeweils nach Maßgabe einer Weg-/Schwenk-Charakteristik betätigbar sind. Dazu gehört, dass die Weg-/Schwenk-Charakteristik im Koordinatentransformator unter der Einwirkung von an den einzelnen Mastarmen angreifenden lastabhängigen Biege- und Torsionsmomenten modifiziert wird.

Um die Bewegungsabläufe im Knickmast zu erfassen, sind an den Mastarmen Winkelgeber zur Bestimmung der Knickwinkel vorgesehen. Die einzel-. nen Winkelgeber messen jeweils nur den Knickwinkel zwischen zwei Mastarmen einer Knickachse. Diese Art der Winkelmessung ist stabil, da das System im Achsbereich relativ steif ist und da die Winkelgeber den tatsächlichen Knickwinkel recht genau angeben. Der achsbezogene Messwert ist unabhängig von den Messwerten an den anderen Achsen. Dadurch erhält man eine relativ einfache mathematische Zuordnung zwischen den Knickwinkeln einerseits und der augenblicklichen Position des Endschlauchs andererseits. Man spricht hier von einer Koordinatentransformation zwischen den knickachsbezogenen Winkelkoordinaten und den gestellfesten Zylinderkoordinaten, in denen der Endschlauch des Geräts bewegt wird.

Der knickachsbezogene Winkelmesswert ist auch unabhängig von der Durchbiegung der einzelnen Mastarme aufgrund der angreifenden Lastmomente. Die Durchbiegung muss zusätzlich mathematisch berücksichtigt werden. Dazu muss zunächst die Masse der einzelnen Armpartien und dabei insbesondere die Füllung der zugehörigen. Verteilerrohre mit Beton ermittelt werden. Die Durchbiegung geht dann rein rechnerisch in die Koordinatentransformation ein. Dies wird als nachteilig angesehen.

Andererseits hat es sich in dynamischer Hinsicht als vorteilhaft erwiesen, dass die knickachsbezogenen Winkelmessungen keine Informationsanteile über den Schwingungszustand selbst enthalten, so dass bezüglich der Winkelmessungen eine dynamische Entkopplung vorliegt. Die relativ stabilen Achswinkel ermöglichen daher eine Störgrößenrückführung unter Verwendung einer zusätzlichen Information über den Schwingungszustand in den einzelnen Achsen, z.B. den dynamischen Druckverlauf im zugehörigen Stellzylinder. Damit ist eine wirksame Schwingungsdämpfung möglich (vgl. DE-A-10046546).

Die bekannte Anordnung, bei der die Mastarm-Winkel in einem knickachsbezogenen gestellfesten Koordinatensystem gemessen werden, hat folgende Nachteile:
a) Die Montage der Winkelgeber im Bereich der Knickachsen ist aufwendig, da sich im Achsbereich viel konstruktives Material befindet, das den Anbau der Winkelgeber stört.
b) Die Masse der achsbezogenen Winkelgeber einschließlich Verkabelung ist mit ca. 50 kg pro Achse relativ hoch.
c) Mit den knickachsbezogenen Winkelgebern werden nur die Knickwinkel gemessen, und zwar ohne Berücksichtigung der Durchbiegung der einzelnen Mastarme. Für die durch die angreifenden Lastmomente ohne und mit Betonfüllung der Verteilerrohre sich ergebende Durchbiegung ist ein zusätzliches mathematisches Modell erforderlich, das fehlerbehaftet sein kann.

Weiter ist es bei einem Bagger mit einem mehrarmigen Knickmast an sich bekannt (JP-A-200 02 04 578), an den Mastarmen des Knickmasts jeweils einen Neigungssensor anzuordnen. Die Neigungssensoren haben dort die Funktion einer Ermittlung und Kontrolle der Ist-Neigung eines jeden Armes. Es fehlt dort ein Koordinatentransformator zur Verknüpfung der Winkelmesswerte.

Weiter ist es bei einem auf einer Autobetonpumpe angeordneten Großmanipulator an sich bekannt (US-B-6202 013), an der Mastspitze des Knickmasts ein GPS-Modul zur Bestimmung der erdfesten Position der Mastspitze anzuordnen. Die erdfesten Positionsmesswerte werden dort zur Kontrolle der Stabilität des Manipulators erfasst. Im übrigen sind dort zusätzlich an den Mastarmen Winkelsensoren angeordnet.

Ausgehend hiervon liegt der Erfindung die Aufgabe zugrunde, die bekannten Großmanipulatoren derart weiter zu entwickeln, dass Informationen über die Durchbiegung der Mastarme und die Dynamik des Systems messtechnisch erfassbar und regelungstechnisch verwertbar sind.

Zur Lösung dieser Aufgabe werden die in den Ansprüchen 1 und 11 angegebenen Merkmalskombinationen vorgeschlagen. Vorteilhafte Ausgestaltungen und Weiterbildungen der Erfindung ergeben sich aus den abhängigen Ansprüchen.

Eine erste Lösungsvariante der Erfindung sieht vor, dass an den Mastarmen vorzugsweise im Abstand von den Knickachsen geodätische Winkelsensoren zur Bestimmung von den einzelnen Mastarmen zugeordneten erdfesten Winkelmesswerten starr angeordnet sind. Um auch eine nicht horizontale Ausrichtung des Mastbocks und des diesen tragenden Gestells bei der Koordinatentransformation berücksichtigen zu können, ist es vorteilhaft, wenn zusätzlich ein am Mastbock und/oder mindestens ein am Gestell angeordneter geodätischer Winkelsensor zur Messung eines dem Mastbock und/oder dem Gestell zugeordneten erdfesten Winkelmesswerts vorgesehen ist.

Eine bevorzugte Ausgestaltung der Erfindung sieht vor, dass die geodätischen Winkelsensoren als auf die Gravitation der Erde ansprechende Neigungswinkelgeber ausgebildet sind.

Die mit den erfindungsgemäßen geodätischen Winkelsensoren bestimmten erdfesten Winkelmesswerte können in der erfindungsgemäßen Betätigungsvorrichtung in verschiedener Weise ausgewertet werden:
a) Statisch können hieraus die einzelnen Knickwinkel berechnet werden. Über die Knickwinkel lässt sich dann eine Beziehung zu den gestellfesten Zylinderkoordinaten herstellen. Die herkömmliche Koordinatentransformation bestimmt aus den Knickwinkeln die Ausrichtung der einzelnen Mastarme im Raum und daraus die augenblickliche Position des Endschlauchs in radialer Richtung und in ihrer Höhe über dem Untergrund.
b) Die erfindungsgemäßen geodätischen Winkelmesswerte der Mastarme lassen sich auch unmittelbar ohne den Umweg über die Knickwinkel in die Zylinderkoordinaten des Endschlauchs umrechnen.
c) In beiden Fällen a) und b) sind die statischen Deformationseffekte aufgrund der Lastmomente in den Messwerten schon enthalten. Auch die auf eine Deformation im Unterbau zurückzuführende Aufstellneigung ist bereits berücksichtigt.
d) Beim Auseinander- und Zusammenfalten des Knickmasts müssen die Winkelstellungen in den Knickachsen gemäß Buchstabe a) bekannt sein, damit die Mastarme kollisionsfrei gegeneinander bewegt werden können. Dazu gehört auch die Eigenkollision, nämlich die Kollision zwischen den einzelnen Mastarmen und mit deren Anbauteilen.

Um dies alles zu ermöglichen, wird gemäß einer vorteilhaften Ausgestaltung der Erfindung vorgeschlagen, dass der Koordinatentransformator eine Softwareroutine zur Umrechnung von erdfesten mastarmbezogenen Winkelmesswerten in Knickwinkel aufweist. Zusätzlich sollte der Koordinatentransformator eine Softwareroutine zur Umrechnung der Führungsgröße im gestellfesten Zylinderkoordinatensystem nach Maßgabe einer vorgegebenen Weg-/Schwenk-Charakteristik des Knickmasts in Führungsknickwinkel aufweisen.

Bei der Verwendung geodätischer Winkelsensoren an den Mastarmen wirken sich die Neigungen in den vorhergehenden Armen und deren Änderungen unmittelbar auf die Winkelmesswerte der Nachbararme aus. Wenn also der erste Mastarm in seinem Neigungswinkel verändert wird, dann ändern sich auch die Neigungen der folgenden Mastarme um einen entsprechenden Betrag. Dies ist nicht nur im stationären Zustand, sondern auch bei dynamischen Neigungsänderungen zu berücksichtigen. Masseneffekte oder Trägheitseffekte, die bei diesen Änderungen auftreten, verteilen sich auch dynamisch auf die einzelnen Mastarme. Bei der Koordinatentransformation muss also unterschieden werden, ob eine Neigungsänderung vom Messarm selbst oder einem vorhergehenden Mastarm herrührt. Dies führt zu einem Zuordnungsproblem: Bei jeder gemessenen Winkeländerung an einzelnen Mastarmen muss ermittelt werden, welcher Änderungsanteil von welchem Mastarm herrührt. Dazu ist ein mathematisches Modell erforderlich, das eine Entkopplung der geodätischen Winkelmessungen in den einzelnen Mastarmen bewirkt. Gemäß der Erfindung wird hierzu eine dynamische Entkopplung der auf die knickachsbezogenen Winkelkoordinaten umgerechneten Signale durchgeführt. Dazu ist gemäß der Erfindung eine auf dynamische Winkelmesswerte ansprechende Softwareroutine zu deren Aufteilung in niederfrequente und hochfrequente Winkelmesswertanteile vorgesehen. Weiter ist gemäß einer bevorzugten Ausgestaltung der Erfindung eine Gruppe von knickachsbezogenen Regelvergleichern vorgesehen, die mit den stationären oder niederfrequenten Anteilen der Knickwinkel als Istwerte und mit den Führungsknickwinkeln als Sollwerte beaufschlagbar sind und die ausgangsseitig mit knickachsbezogenen Führungsgrößenreglern zur Ansteuerung der Antriebsaggregate der betreffenden Knickachsen verbunden sind.

Gemäß einer weiteren vorteilhaften Ausgestaltung der Erfindung ist eine Gruppe von knickachsbezogenen Störgrößenreglern vorgesehen, die mit den knickachsbezogenen hochfrequenten Anteilen der dynamischen Winkelmesswerte beaufschlagbar sind und die an die Signaleingänge der zugehörigen Antriebsaggregate der Knickachsen unter Bildung einer Störgrößenaufschaltung angeschlossen sind. Den Störgrößenreglern kann dabei eine auf die dynamischen erdfesten Winkelmesswerte und den summarischen hochfrequenten Anteil der Knickwinkel ansprechende Softwareroutine zur Bestimmung der hochfrequenten Anteile der einzelnen Knickwinkel vorgeschaltet sein.

Die vorstehend beschriebene Zerlegung der dynamischen Winkelmesswerte führt dazu, dass verschiedene Regelsignale unterschiedlicher Kategorie erhalten und in unterschiedlichen Regelkreisen ausgewertet werden: Einen Führungsgrößenregler, der das vom Bediener vorgegebene Führungsverhalten beeinflusst und einen Störgrößenregler, der das Schwingungsverhalten beeinflusst. Die beiden Reglergruppen werden mit den Istwert-Signalanteilen aus dieser Zerlegung beaufschlagt. Die Sollwerte des Führungsgrößenreglers werden erzeugt aus den ankommenden Daten beispielsweise eines Joysticks, also aus den Vorgaben des Bedieners, unter zusätzlicher Berücksichtigung einer voreingestellten Weg-/Schwenk-Charakteristik, während die herausgeteilten Störgrößen über den Störgrößenregler zum Zwecke der Schwingungsdämpfung auf Null geregelt werden. Das Führungsverhalten umfasst gemäß der Erfindung zusätzlich die statische Deformation der Mastarme und die Aufstellneigung des Unterbaus.

Eine zweite Lösungsalternative besteht darin, dass an den Mastarmen jeweils ein satellitengestütztes GPS-Modul (Global Positioning System) zur Bestimmung von den einzelnen Mastarmen zugeordneten erdfesten Positionsmesswerten starr angeordnet ist, wobei der Koordinatentransformator mit den Positionsmesswerten der GPS-Module beaufschlagbar ist. Vorteilhafterweise ist zusätzlich ein am Mastbock angeordnetes GPS-Modul und gegebenenfalls mindestens ein am Gestell angeordnetes GPS-Modul zur Bestimmung von dem Mastbock und/oder dem Gestell zugeordneten erdfesten Positionsmesswerten vorgesehen. Die erdfesten mastarmbezogenen Positionsmesswerte werden vorteilhafterweise mit Hilfe einer Softwareroutine des Koordinatentransformators in Knickwinkel umgesetzt. Vorteilhafterweise weist der Koordinatentransformator zusätzlich eine Softwareroutine zur Umrechnung der Führungsgröße nach Maßgabe einer vorgegebenen Weg-/Schwenk-Charakteristik des Knickmasts in gestellfeste Führungsknickwinkel auf. Wenn die Positionsmesswerte auch dynamische Positionsinformationen mit ausreichend hoher Frequenz enthalten, ist es von Vorteil, wenn eine auf dynamische Positionsmesswerte ansprechende Softwareroutine zu deren Aufteilung in niederfrequente und hochfrequente Positionsmesswertanteile vorgesehen ist. In diesem Falle ist es vorteilhaft, wenn eine Gruppe von Regelvergleichern vorgesehen ist, die mit den stationären oder niederfrequenten Anteilen der Knickwinkel als Istwerte und den Führungsknickwinkeln als Sollwerte beaufschlagbar sind und die ausgangsseitig mit einem knickachsbezogenen Führungsgrößenregler zur Ansteuerung der Antriebsaggregate der betreffenden Knickachsen verbunden sind. Die Führungsgrößenregler sorgen dafür, dass die Vorgaben eines Bedieners beispielsweise mit Hilfe eines Joysticks in die gewünschte Verkürzungs- oder Streckbewegung des Knickmasts umgesetzt wird. Zur Schwingungsdämpfung kann zusätzlich eine Gruppe von knickachsbezogenen Störgrößenreglern vorgesehen werden, die mit den knickachsbezogenen hochfrequenten Anteilen der dynamischen Winkelmesswer-Winkelmesswerte beaufschlagbar sind und die an die Signaleingänge der zugehörigen Antriebsaggregate der Knickachsen unter Bildung einer Störgrößenaufschaltung angeschlossen sind. Den Störgrößenreglern ist dabei zweckmäßig eine auf die dynamischen erdfesten Positionsmesswerte und den summarischen hochfrequenten Anteil der Knickwinkel ansprechende Softwareroutine zur Bestimmung der knickachsbezogenen hochfrequenten Anteile der Knickwinkel vorgeschaltet.

Im Folgenden wird die Erfindung anhand eines in der Zeichnung in schematischer Weise dargestellten Ausführungsbeispiels näher erläutert. Es zeigen
- Fig. 1: eine Seitenansicht einer Autobetonpumpe mit zusammengelegtem Knickmast;
- Fig. 2: die Autobetonpumpe nach Fig. 1 mit Knickmast in Arbeitsstellung;
- Fig. 3: ein Schema zur Transformation der geodätischen (erdfesten) Winkelmesswerte in knickachsbezogene Winkelmesswerte;
- Fig. 4: ein Schema einer Vorrichtung zur Betätigung des Knickmasts.

Die Autobetonpumpe 10 umfasst ein Fahrgestell 11, eine z.B. als Zweizylinder-Kolbenpumpe ausgebildete Dickstoffpumpe 12 sowie einen Betonverteilermast 14 als Träger für eine Betonförderleitung 16. Über die Betonförderleitung 16 wird Flüssigbeton, der in einen Aufgabebehälter 17 während des Betonierens fortlaufend eingebracht wird, zu einer dem Standort des Fahrzeugs 11 entfernt angeordneten Betonierstelle 18 gefördert. Der Verteilermast 14 besteht aus einem mittels eines hydraulischen Drehantriebs 19 um die Hochachse 13 drehbaren Mastbock 21 und einem an diesem schwenkbaren Knickmast 22, der auf variable Reichweite und Höhendifferenz zwischen dem Fahrzeug 11 und der Betonierstelle 18 kontinuierlich einstellbar ist. Der Knickmast 22 besteht bei dem dargestellten Ausführungsbeispiel aus fünf gelenkig miteinander verbundenen Mastarmen 23 bis 27, die um parallel zueinander und rechtwinklig zur Hochachse 13 des Mastbocks 21 verlaufende Achsen 28 bis 32 schwenkbar sind. Die Knickwinkel α₁ bis α₅ (Fig. 2) der durch die Knickachsen 28 bis 32 gebildeten Knickgelenke und deren Anordnung untereinander sind so aufeinander abgestimmt, dass der Verteilermast mit der aus Fig. 1 ersichtlichen, einer mehrfachen Faltung entsprechenden raumsparenden Transportkonfiguration auf dem Fahrzeug 11 ablegbar ist. Durch eine Aktivierung von Antriebsaggregaten 34 bis 38, die den Knickachsen 28 bis 32 einzeln zugeordnet sind, ist der Knickmast 22 in unterschiedlichen Distanzen r und/oder Höhendifferenzen h zwischen der Betonierstelle 18 und dem Fahrzeugstandort entfaltbar (Fig. 2).

Der Bediener steuert mittels eines drahtlosen Fernsteuergeräts 50 die Mastbewegung, durch die die Mastspitze 33 mit dem Enschlauch 43 über den zu betonierenden Bereich hinweggeführt wird. Der Endschlauch 43 hat eine typische Länge von 3 bis 4 m und kann wegen seiner gelenkigen Aufhängung im Bereich der Mastspitze 33 und aufgrund seiner Eigenflexibilität mit seinem Austrittsende von einem Schlauchmann in einer günstigen Position zur Betonierstelle 18 gehalten werden.

Aus Fig. 2 ist zu ersehen, dass an jedem Mastarm 23 bis 27 ein geodätischer Winkelsensor 44 bis 48 zur Bestimmung von den einzelnen Mastarmen zugeordneten erdfesten Winkelmesswerten ε_{ν} (s. Fig. 3) starr angeordnet ist. Ein weiterer geodätischer Winkelsensor 49 befindet sich am Mastbock 21. Mit diesem kann die Neigung der Hochachse 13 gegenüber der Vertikalen und damit auch die Neigung des Fahrgestells gegenüber dem Untergrund gemessen werden. Die Winkelsensoren 44 bis 48 ersetzen die bei den herkömmlichen Knickmaststeuerungen vorgesehenen knickachsbezogenen Winkelgeber.

Wie aus Fig. 3 zu ersehen ist, lassen sich im stationären Zustand die knickachsbezogenen Knickwinkel α_{ν} aus den mit den geodätischen Winkelsensoren 44 bis 48 bestimmten erdfesten Winkeln ε_{ν} der Mastarme wie folgt berechnen: $\begin{matrix}{α}_{v} = {ε}_{v} - {\sum }_{n = 1}^{v - 1} {α}_{n} & für v > 1\end{matrix}$ und $\begin{matrix}{α}_{1} = {ε}_{1} & für v = 1 ,\end{matrix}$
wobei die Aufstellneigung mit Null angenommen wurde. Die geodätischen Winkelsensoren 44 bis 49 sind zweckmäßig als auf die Gravitation der Erde ansprechende Neigungswinkelgeber ausgebildet. Da die Winkelsensoren an den Mastarmen 23 bis 27 außerhalb der Knickachsen 28 bis 32 angeordnet sind, enthalten ihre Messwerte zusätzliche Informationsanteile über die Durchbiegung des Mastsystems und den dynamischen Schwingungszustand. Weiter ist in den Messwerten auch eine Information über die Aufstellneigung und eine Deformation im Unterbau enthalten, die über eine zusätzliche Messstelle 49 am Mastbock oder am Gestell separiert werden kann.

Das Fernsteuergerät 50 enthält bei dem in Fig. 4 gezeigten Ausführungsbeispiel mindestens ein als Steuerhebel ausgebildetes Fernsteuerorgan 60, das in drei Hauptstellrichtungen unter Abgabe von Steuersignalen 62 hin und her verstellt werden kann. Die Steuersignale 62 werden über eine Funkstrecke 64 zu einem fahrzeugfesten Funkempfänger 66 übertragen, der ausgangsseitig über ein beispielsweise als CAN-Bus ausgebildetes Bussystem 68 an einen Mikrocontroller 70 angeschlossen ist. Der Mikrocontroller 70 enthält Softwaremodule 74,76,78,80, über welche die vom Fernsteuergerät 50 empfangenen Steuersignale 62 (ϕ,r,h) und die von den geodätischen Winkelsensoren 44 bis 48 empfangenen Messsignale 82 (ε_{ν}) interpretiert, transformiert und über einen Führungsgrößenregler 84, einen Störgrößenregler 86 und einen nachgeordneten Signalgeber 88 in Betätigungssignale (Δα_{ν}) für die Antriebsaggregate 34 bis 38 (Aktoren) der Knickachsen 28 bis 32 umgesetzt werden.

Bei dem gezeigten Ausführungsbeispiel werden die Ausgangssignale des Fernsteuerorgans 60 in den drei Hauptstellrichtungen "Vor-/Zurückkippen" zur Einstellung des Radius r der Mastspitze 33 von der Drehachse 13 des Mastbocks, "Rechts-/Linkskippen" zur Ansteuerung der Drehachse 13 des Mastbocks 21 um den Winkel ϕ und "Rechts-/Linksdrehen" zur Einstellung der Höhe h der Mastspitze 33 über der Betonierstelle 18 interpretiert. Die Auslenkung des Fernsteuerorgans 60 in der jeweiligen Richtung wird in einer nicht dargestellten Interpolationsroutine in ein Geschwindigkeitssignal umgesetzt, wobei eine Grenzwertdatei dafür sorgt, dass die Bewegungsgeschwindigkeit der Achsen und deren Beschleunigung einen vorgegebenen Maximalwert nicht überschreiten (vgl. DE-A-10060077).

Das mit "Transformationsroutine" bezeichnete Softwaremodul 74 hat die Aufgabe, die ankommenden, als Zylinderkoordinaten ϕ,r,h interpretierten Steuersignale (Sollwerte) in vorgegebenen Zeittakten zu transformieren in Winkelsignale ϕₛ,α_{s_{ν}} an den Dreh- und Knickachsen 13,28 bis 32. Jede Knickachse 28 bis 32 wird innerhalb der Transformationsroutine 74 unter Verwendung einer vorgegebenen Weg-/Schwenk-Charakteristik so softwaremäßig angesteuert, dass die Knickgelenke in Abhängigkeit von Weg und Zeit sich harmonisch zueinander bewegen. Die Ansteuerung der redundanten Freiheitsgrade der Knickgelenke erfolgt somit nach einer vorprogrammierten Strategie, mit der auch die Eigenkollisionen mit benachbarten Mastarmen 23 bis 27 im Bewegungsablauf ausgeschlossen werden können.

Die geodätischen Winkelsensoren 44 bis 48 messen in einem vorgegebenen Zeittakt die augenblicklichen erdfesten Winkel ε_{ν} und übertragen die Messwerte über das Bussystem 68 an den Mikrocontroller 74. Die Messwerte ε_{ν} werden in dem Softwaremodul 76 in die Knickwinkel-Istwerte α_{i_{ν}} umgerechnet. Die zeitabhängigen Knickwinkel werden dann in dem als "Filterroutine" bezeichneten Softwaremodul 78 aufgeteilt in niederfrequente (quasistationäre) Knickwinkel α_{i_{ν}}^{N} und in ein höherfrequentes summarisches Knickwinkelsignal α^{H}. Die niederfrequenten achsbezogenen Knickwinkel-Istwerte α_{i_{ν}}^{N} werden in einem Regelvergleicher 90 mit den Sollwerten α_{s_{ν}} verglichen und über den Führungsgrößenregler 84 und den Signalgeber 88 zur Ansteuerung der zu den Antriebsaggregaten 34 bis 38 führenden Ventile verwendet. Der höherfrequente summarische Anteil α^{H} wird unter Verwendung der erdfesten mastbezogenen Winkelmesswerte ε_{ν} in einem als "Korrelationsroutine" bezeichneten Softwaremodul 80 umgesetzt in höherfrequente knickachsbezogene Störsignale α_{ν}^{H}, die über einen Regelvergleicher 92 und den Störgrößenregler 86 im Sinne einer Störgrößenaufschaltung dem Signalgeber 88 zugeleitet und dabei auf Null geregelt werden.

Grundsätzlich ist es möglich, anstelle der geodätischen Winkelsensoren auch satellitengesteuerte GPS-Positionssensoren an den Mastarmen vorzusehen. Die damit gemessenen Positionswerte lassen sich als Istwerte über eine geeignete Transformationsroutine 76 in Knickwinkel umrechnen und in gleicher Weise wie die erdfesten Winkelmesswerte mit dem Mikrocontroller 70 auswerten.

Zusammenfassend ist folgendes festzuhalten: Die Erfindung bezieht sich auf eine Vorrichtung zur Betätigung eines Knickmasts insbesondere für Großmanipulatoren und Betonpumpen. Der Knickmast 22 ist an einem um eine Hochachse 13 drehbaren Mastbock 21 angelenkt. Er weist mindestens drei Mastarme 23 bis 27 auf, die um jeweils horizontale, zueinander parallele Knickachsen 28 bis 32 gegenüber dem Mastbock 21 oder einem benachbarten Mastarm 23 bis 27 mittels je eines Antriebsaggregats 34 bis 38 begrenzt verschwenkbar sind. Weiter ist eine Regeleinrichtung zur Ansteuerung der Antriebsaggregate für die Mastbewegung vorgesehen, die einen auf eine vorgegebene Führungsgröße r und auf mittels Winkelsensoren 44 bis 48 an den Mastarmen 23 bis 27 bestimmte Winkelmesswerte ε_{ν} ansprechenden Koordinatentransformator 74,76 zur Umsetzung in knickachsbezogene Bewegungssignale Δα_{ν} für die Antriebsaggregate 34 bis 38 nach Maßgabe einer vorgegebenen Weg-/Schwenk-Charakteristik aufweist. Um eine leichtere und vereinfachte Bauweise zu erzielen, wird gemäß der Erfindung vorgeschlagen, dass an den Mastarmen 23 bis 27 im Abstand von den Knickachsen geodätische Winkelsensoren 44 bis 48 zur Bestimmung von den einzelnen Mastarmen 23 bis 27 zugeordneten erdfesten Winkelmesswerten ε_{ν} starr angeordnet sind.

## Patentansprüche

1. Großmanipulator mit einem Knickmast (22), der an einem vorzugsweise um eine Hochachse (13) an einem Gestell (11) drehbaren Mastbock (21) angelenkt ist und der mindestens drei Mastarme (23 bis 27) aufweist, die um jeweils horizontale, zueinander parallele Knickachsen (28 bis 32) gegenüber dem Mastbock (21) oder einem benachbarten Mastarm (23 bis 27) mittels je eines Antriebsaggregats (34 bis 38) begrenzt verschwenkbar sind und am freien Ende des letzten Mastarms (27) eine Mastspitze (33) bilden, mit einer Regeleinrichtung (70) zur Ansteuerung der Antriebsaggregate (34 bis 38) für die Mastbewegung, die einen auf eine vorzugsweise in einem gestellfesten Koordinatensystem vorgegebene Führungsgröße (r,h) für die Mastspitze (33) oder für einen an dieser angeordneten Endschlauch (43) und auf mittels Winkelsensoren (44 bis 48) an den Mastarmen (23 bis 27) bestimmte Winkelmesswerte ansprechenden Koordinatentransformator (74,76) zur Umsetzung in knickachsbezogene Bewegungssignale (Δα_{ν}) für die Antriebsaggregate (34 bis 38) nach Maßgabe einer vorgegebenen Weg-/Schwenk-Charakteristik aufweist, **dadurch gekennzeichnet, dass** an den Mastarmen (23 bis 27) geodätische Winkelsensoren (44 bis 48) zur Bestimmung von den einzelnen Mastarmen (23 bis 27) zugeordneten erdfesten Winkelmesswerten (ε_{ν}) starr angeordnet sind, und dass der Koordinatentransformator mit den Winkelmesswerten (ε_{ν}) der geodätischen Winkelsensoren (44 bis 48) beaufschlagbar ist.

2. Großmanipulator nach Anspruch 1, **dadurch gekennzeichnet, dass** zusätzlich ein am Mastbock (21) angeordneter geodätischer Winkelsensor (49) zur Messung eines dem Mastbock (21) zugeordneten erdfesten Winkelmesswerts vorgesehen ist.

3. Großmanipulator nach Anspruch 1 oder 2, **dadurch gekennzeichnet, dass** zusätzlich mindestens ein am Gestell (11) angeordneter geodätischer Winkelsensor zur Messung mindestens eines dem Gestell zugeordneten erdfesten Winkelmesswerts vorgesehen ist.

4. Großmanipulator nach einem der Ansprüche 1 bis 3, **dadurch gekennzeichnet, dass** die geodätischen Winkelsensoren (44 bis 49) als auf die Gravitation der Erde ansprechende Neigungswinkelgeber ausgebildet sind.

5. Großmanipulator nach einem der Ansprüche 1 bis 4, **dadurch gekennzeichnet, dass** der Koordinatentransformator eine Softwareroutine (76) zur Umrechnung der mastarmbezogenen erdfesten Winkelmesswerte (ε_{ν}) in Knickwinkel (α_{i_{ν}}) aufweist.

6. Großmanipulator nach einem der Ansprüche 1 bis 5, **dadurch gekennzeichnet, dass** der Koordinatentransformator eine Softwareroutine zur Umrechnung der mastarmbezogenen erdfesten Winkelmesswerte (ε_{ν}) in gestellfeste Zylinderkoordinaten (r,h) der Mastspitze oder des Endschlauchs aufweist.

7. Großmanipulator nach einem der Ansprüche 1 bis 6, **dadurch gekennzeichnet, dass** der Koordinatentransformator eine Softwareroutine (74) zur Umrechnung der Führungsgröße (r) nach Maßgabe einer vorgegebenen Weg-/Schwenk-Charakteristik des Knickmasts (22) in Führungsknickwinkel (α_{s_{ν}}) aufweist.

8. Großmanipulator nach einem der Ansprüche 1 bis 7, **gekennzeichnet durch** eine auf dynamische Winkelmesswerte (α_{i_{ν}}) ansprechende Softwareroutine (78) zu deren Aufteilung in niederfrequente und höherfrequente Winkelmesswertanteile.

9. Großmanipulator nach Anspruch 7 oder 8, **gekennzeichnet durch** eine Gruppe von knickachsbezogenen Regelvergleichern (90), die mit den stationären oder niederfrequenten Anteilen (α_{i_{ν}}^{N}) der knickachsbezogenen Knickwinkel (α_{i_{ν}}) als Istwerte und den knickachsbezogenen Führungsknickwinkeln (α_{s_{ν}}) als Sollwerte beaufschlagbar sind und die ausgangsseitig mit knickachsbezogenen Führungsgrößenreglern (84) zur Ansteuerung der Antriebsaggregate (34 bis 38) der betreffenden Knickachsen (28 bis 32) verbunden sind.

10. Großmanipulator nach Anspruch 8 oder 9, **gekennzeichnet durch** eine Gruppe von knickachsbezogenen Störgrößenreglern (86), die mit den knickachsbezogenen höherfrequenten Anteilen (α_{ν}^{H}) der Knickwinkel beaufschlagbar sind und die an die Signaleingänge (88) der zugehörigen Antriebsaggregate (34 bis 38) der Knickachsen (28 bis 32) unter Bildung einer Störgrößenaufschaltung angeschlossen sind.

11. Großmanipulator nach Anspruch 10, **dadurch gekennzeichnet, dass** den Störgrößenreglern (86) eine auf die erdfesten Winkelmesswerte (ε_{ν}) und einen höherfrequenten summarischen Anteil (α^{H}) der Knickwinkel ansprechende Softwareroutine (80) zur Bestimmung der knickachsbezogenen höherfrequenten Anteile (α_{ν}^{H}) der Knickwinkel vorgeschaltet ist.

12. Großmanipulator mit einem Knickmast (22), der an einem vorzugsweise um eine Hochachse (13) an einem Gestell (11) drehbaren Mastbock (21) angelenkt ist und der mindestens drei Mastarme (23 bis 27) aufweist, die um jeweils horizontale, zueinander parallele Knickachsen (28 bis 32) gegenüber dem Mastbock (21) oder einem benachbarten Mastarm (23 bis 27) mittels je eines Antriebsaggregats (34 bis 38) begrenzt verschwenkbar sind und am freien Ende des letzten Mastarms (27) eine Mastspitze (33) bilden, mit einer Regeleinrichtung (70) zur Ansteuerung der Antriebsaggregate (34 bis 38) für die Mastbewegung, die einen auf eine vorzugsweise in einem gestellfesten Koordinatensystem vorgegebene Führungsgröße (r,h) für die Mastspitze (33) oder für einen an dieser angeordneten Endschlauch und auf mittels Sensoren (44 bis 48) an den Mastarmen (23 bis 27) bestimmte Messwerte ansprechenden Koordinatentransformator (74,76) zur Umsetzung in knickachsbezogene Bewegungssignale (Δα_{ν}) für die Antriebsaggregate (34 bis 38) nach Maßgabe einer vorgegebenen Weg-/Schwenk-Charakteristik aufweist, **dadurch gekennzeichnet, dass** an den Mastarmen jeweils ein GPS-Modul als Positionssensor zur Bestimmung von den einzelnen Mastarmen zugeordneten erdfesten Positionsmesswerten starr angeordnet ist, wobei der Koordinatentransformator mit den Positionsmesswerten der GPS-Module beaufschlagbar ist.

13. Großmanipulator nach Anspruch 12, **dadurch gekennzeichnet, dass** zusätzlich ein am Mastbock angeordnetes GPS-Modul zur Messung eines dem Mastbock zugeordneten erdfesten Positionsmesswerts vorgesehen ist.

14. Großmanipulator nach Anspruch 12 oder 13, **dadurch gekennzeichnet, dass** zusätzlich mindestens ein am Gestell angeordnetes GPS-Modul zur Messung mindestens eines dem Gestell zugeordneten erdfesten Positionsmesswerts vorgesehen ist.

15. Großmanipulator nach einem der Ansprüche 12 bis 14, **dadurch gekennzeichnet, dass** der Koordinatentransformator eine Softwareroutine (74) zur Umsetzung von mastarmbezogenen erdfesten Positionsmesswerten in Knickwinkel (α_{i_{ν}}) aufweist.

16. Großmanipulator nach einem der Ansprüche 12 bis 15, **dadurch gekennzeichnet, dass** der Koordinatentransformator eine Softwareroutine zur Umrechnung der Führungsgröße (r,h) nach Maßgabe einer vorgegebenen Weg-/Schwenk-Charakteristik des Knickmasts (22) in Führungsknickwinkel (α_{s_{ν}}) aufweist.

17. Großmanipulator nach einem der Ansprüche 12 bis 16, **gekennzeichnet durch** eine auf die dynamischen Positionsmesswerte ansprechende Softwareroutine (78) zu deren Aufteilung in niederfrequente und höherfrequente Positionsmesswertanteile.

18. Großmanipulator nach Anspruch 16 oder 17, **gekennzeichnet durch** eine Gruppe von knickachsbezogenen Regelvergleichern (90), die mit den stationären oder niederfrequenten Anteilen (α_{i_{ν}}^{N}) der Knickwinkel (α_{i_{ν}}) als Istwerte und den Führungswinkeln (α_{s_{ν}}) als Sollwerte beaufschlagbar sind und die ausgangsseitig mit je einem knickachsbezogenen Führungsgrößenregler (84) zur Ansteuerung der Antriebsaggregate der betreffenden Knickachsen (28 bis 32) verbunden sind.

19. Großmanipulator nach Anspruch 17 oder 18, **gekennzeichnet durch** eine Gruppe von knickachsbezogenen Störgrößenreglern (86), die mit den knickachsbezogenen höherfrequenten Anteilen (α_{ν}^{H}) der Knickwinkel beaufschlagbar sind und die an die Signaleingänge (88) der zugehörigen Antriebsaggregate (34 bis 38) der Knickachsen (28 bis 32) unter Bildung einer Störgrößenaufschaltung angeschlossen sind.

20. Großmanipulator nach Anspruch 19, **dadurch gekennzeichnet, dass** den Störgrößenreglern (86) eine auf die erdfesten Positionsmesswerte und einen höherfrequenten summarischen Anteil (α^{H}) der Knickwinkel ansprechende Softwareroutine (80) zur Bestimmung der knickachsbezogenen höherfrequenten Anteile (α_{ν}^{H}) der Knickwinkel vorgeschaltet ist.

## Claims

1. Large manipulator with an articulated mast (22), which is linked to a mast base (21) preferably rotatable about a vertical axis (13) on a chassis (11), the articulated mast comprising at least three mast arms (23 to 27) limitedly pivotable about respectively parallel horizontal articulation axis (28 to 32) relative to the mast base (21) or an adjacent mast arm (23 to 27) via a respective drive unit (34 to 38), the free end of the articulated mast (27) ending in a mast tip (33), with a control unit (70) for actuating the drive units (34 to 38) for mast movement, the control unit including a coordinate transformer (74, 76) which responds to guiding parameters (*r*, *h*) for the mast tip (33) or for an end hose (43) located thereon, preferably provided in a chassis-referenced coordinate system, and to measured angular values that are determined by means of angle sensors (44 to 48) on the mast arms (23 to 27) for translation into articulation axis referenced movement signals (Δαᵥ) for the drive units (34 to 38) in accordance with predefined path/slew characteristics, thereby **characterized**, that geodetic angle sensors (44 to 48) which determine geographically referenced angular values (εᵥ) of the individual mast arms (23 to 27) are disposed in a rigid manner on the mast arms (23 to 27), and that the coordinate transformer is acted upon by the measured angular values (εᵥ) of the geodetic angle sensors (44 to 48).

2. Large manipulator according to Claim 1, thereby **characterized**, that in addition a geodetic angle sensor (49) is provided on the mast base (21) for measurement of a geographically referenced angle value associated with the mast base (21).

3. Large manipulator according to Claim 1 or 2, thereby **characterized**, that at least one geodetic angle sensor is provided on the chassis (11) for measurement of at least one geographically referenced angle value associated with the chassis.

4. Large manipulator according to one of Claims 1 through 3, thereby **characterized**, that the geodetic angle sensors (44 through 48) are tilt angle sensors responsive to the gravity of the earth.

5. Large manipulator according to one of Claims 1 through 4, thereby **characterized**, that the coordinate transformer includes a software routine (76) for conversion of geographically referenced mast arm base angle values (εᵥ) into articulation angles (αᵢᵥ).

6. Large manipulator according to one of Claims 1 through 5, thereby **characterized**, that the coordinate transformer includes a software routine for translating geographically referenced mast arm base angle values (εᵥ) into chassis referenced cylinder coordinates (r, h) for the mast tip or the end hose.

7. Large manipulator according to one of Claims 1 through 6, thereby **characterized**, that the coordinate transformer includes a software routine (74) for conversion of the guide or command value (r) into guide articulation angles (αₛᵥ) in accordance with a predetermined path/slew characteristic of the articulated mast (22).

8. Large manipulator according to one of Claims 1 through 7, **characterized by** a software routine (78) responsive to dynamic angle measurement values (αᵢᵥ) for the dividing thereof into low frequency and high frequency angle measurement value components.

9. Large manipulator according to Claim 7 or 8, **characterized by** a group of articulation axes referenced control comparers (90), which are acted upon by the stationary or low frequency component (αᵢᵥ^{N}) of the articulation axes based articulation angles (αᵢᵥ) as instantaneous values and the articulation axes based guide articulation angles (αᵢᵥ) as set or desired values, and which are connected on the output side with an articulation axes based command or steering value controller (84) for control or actuation of the drive units (34 through 38) of the associated articulation axes (28 through 32).

10. Large manipulator according to Claim 8 or 9, **characterized by** a group of articulation axes based or referenced error value controllers (86), which are acted upon with the articulation axes high frequency component (αᵥ^{H}) of the articulation angle and which are connected to the signal inputs (88) of the associated drive units (34 through 38) of the articulation axes (28 through 32) with formation of an error magnitude input circuit.

11. Large manipulator according to Claim 10, thereby **characterized**, that the error magnitude controllers (86) are preceded by a software routine (80) responsive to the geographically referenced angle measurement values (εᵥ) and the high frequency summed component (αH) of the articulation angles for determining the articulation axes based high frequency component (αᵥ^{H}) of the articulation angles.

12. Large manipulator with an articulated mast (22), which is linked to a mast base (21) preferably rotatable about a vertical axis (13) on a chassis (11), the articulated mast comprising at least three mast arms (23 to 27) limitedly pivotable about respectively parallel horizontal articulation axis (28 to 32) relative to the mast base (21) or an adjacent mast arm (23 to 27) via a respective drive unit (34 to 38), the free end of the articulated mast (27) ending in a mast tip (33), with a control unit (70) for actuating the drive units (34 to 38) for mast movement, the control unit including a coordinate transformer (74, 76) which responds to guiding parameters (r, h) for the mast tip (33) or for an end hose located thereon, preferably provided in a chassis-referenced coordinate system, and to measured angular values that are determined by means of angle sensors (44 to 48) on the mast arms (23 to 27) for translation into articulation axis referenced movement signals (Δαᵥ) for the drive units (34 to 38) in accordance with predefined path/slew characteristics, thereby **characterized**, that respectively one GPS-module is rigidly provided on each mast arm for determining the geographically referenced position measurement value of the individual mast arms, wherein the coordinate transformer is acted upon by the position measurement values of the GPS module.

13. Large manipulator according to Claim 12, thereby **characterized**, that in addition a GPS module is associated with the mast base for measurement of a geographically referenced position measurement value associated with the mast base.

14. Large manipulator according to Claim 12 or 13, thereby **characterized**, that in addition at least one GPS module is provided associated with the chassis for measurement of at least one chassis associated geographically referenced position measurement value.

15. Large manipulator according to one of Claims 12 through 14, thereby **characterized**, that the coordinate transformer includes a software routine (74) for conversion of geographically referenced mast arm based position measurement values into articulation angles (αᵢᵥ).

16. Large manipulator according to one of Claims 12 through 15, thereby **characterized**, that that the coordinate transformer includes a software routine (74) for conversion of the guide or command value (r, h) into guide articulation angles (αₛᵥ) in accordance with a predetermined path/slew characteristic of the articulated mast (22).

17. Large manipulator according to one of Claims 12 through 16, **characterized by** a software routine (78) responsive to the dynamic position measurement values, for their distribution or subdivision into low frequency and high frequency position measurement components.

18. Large manipulator according to Claim 16 or 17, **characterized by** a group of articulation axes based control comparers (90), which can be acted upon with the stationary or low frequency components (αᵢᵥ^{N}) of the articulation angle (αᵢᵥ) as instantaneous values and the command angles (αₛᵥ) as desired or set values and which, on the output side, are connected with respectively one articulation axes based command value controller (84) for actuating the drive units of the associated articulation axes (28 through 32).

19. Large manipulator according to Claim 17 or 18, **characterized by** a group of articulation axes associated error value controllers (86), which can be acted upon with the articulation axes based high frequency components (αᵥ^{H}) of the articulation angles and which are connected to the signal inputs (88) of the associated drive units (34 through 38) of the articulation axes (28 through 32) with formation of an error magnitude circuit input.

20. Large manipulator according to Claim 19, thereby **characterized**, that the error value controllers (86) are preceded with a software routine (80), responsive to the geographically referenced position measurement values and the high frequency component (α^{H}) of the articulation angle, for determining the articulation axes based high frequency component (αᵥ^{H}) of the articulation angle.

## Revendications

1. Manipulateur de grande taille avec un mât articulé (22) qui est articulé sur un chevalet de mât (21) pouvant tourner de préférence autour d'un axe vertical (13) sur un châssis (11) et qui présente au moins trois bras de mât (23 à 27) qui peuvent pivoter de manière limitée autour d'axes d'articulation (28 à 32) horizontaux, parallèles entre eux par rapport au chevalet de mât (21) ou à un bras de mât (23 à 27) voisin chaque fois au moyen d'un ensemble d'entraînement (34 à 38) et forment une pointe de mât (33) à l'extrémité libre du dernier bras de mât (27), avec un dispositif de régulation (70) pour commander les ensembles d'entraînement (34 à 38) pour le mouvement du mât qui présente un transformateur de coordonnées (74, 76) réagissant à une grandeur de référence (r, h) de préférence prédéfinie dans un système de coordonnées lié au châssis pour la pointe de mât (33) ou pour un tuyau flexible terminal (43) disposé sur celle-ci et à des valeurs de mesure d'angle déterminées sur les bras de mât (23 à 27) au moyen de capteurs d'angle (44 à 48) pour la conversion en signaux de déplacement (Δα_{ν}) rapportés aux axes d'articulation pour les ensembles d'entraînement (34 à 38) selon une caractéristique de course/pivotement prédéfinie, **caractérisé par le fait que** des capteurs d'angle géodésiques (44 à 48) sont disposés rigidement sur les bras de mât (23 à 27) pour déterminer des valeurs de mesure d'angle (ε_{ν}) liées à la terre associées aux différents bras de mât (23 à 27) et que le transformateur de coordonnées peut être soumis aux valeurs de mesure d'angle (ε_{ν}) des capteurs d'angle géodésiques (44 à 48).

2. Manipulateur de grande taille selon la revendication 1, **caractérisé par le fait qu'**il est prévu en plus un capteur d'angle géodésique (49) disposé sur le chevalet de mât (21) pour mesurer une valeur de mesure d'angle liée à la terre associée au chevalet de mât (21).

3. Manipulateur de grande taille selon la revendication 1 ou 2, **caractérisé par le fait qu'**il est prévu en plus au moins un capteur d'angle géodésique disposé sur le châssis (11) pour mesurer au moins une valeur de mesure d'angle liée à la terre associée au châssis.

4. Manipulateur de grande taille selon l'une des revendications 1 à 3, **caractérisé par le fait que** les capteurs d'angle géodésiques (44 à 49) sont réalisés sous forme de transmetteurs d'angle d'inclinaison réagissant à la gravitation de la terre.

5. Manipulateur de grande taille selon l'une des revendications 1 à 4, **caractérisé par le fait que** le transformateur de coordonnées présente une routine logicielle (76) pour convertir les valeurs de mesure d'angle (ε_{ν}) liées à la terre rapportées aux bras de mât en angles d'articulation (α_{i_{ν}}).

6. Manipulateur de grande taille selon l'une des revendications 1 à 5, **caractérisé par le fait que** le transformateur de coordonnées présente une routine logicielle pour convertir les valeurs de mesure d'angle (ε_{ν}) liées à la terre rapportées aux bras de mât en coordonnées cylindriques (r, h) liées au châssis de la pointe de mât ou du tuyau flexible terminal.

7. Manipulateur de grande taille selon l'une des revendications 1 à 6, **caractérisé par le fait que** le transformateur de coordonnées présente une routine logicielle (76) pour convertir la grandeur de référence (r) selon une caractéristique de course/pivotement prédéfinie du mât articulé (22) en angle d'articulation de référence (α_{s_{ν}}).

8. Manipulateur de grande taille selon l'une des revendications 1 à 7, **caractérisé par** une routine logicielle (78) réagissant à des valeurs de mesure d'angle (α_{i_{ν}}) pour les répartir en composantes de valeurs de mesure d'angle à basse fréquence et à plus haute fréquence.

9. Manipulateur de grande taille selon la revendication 7 ou 8, **caractérisé par** un groupe de comparateurs de régulation (90) rapportés aux axes d'articulation qui peuvent être soumis aux composantes stationnaires ou à basse fréquence (α_{i_{ν}}^{N}) des angles d'articulation (α_{i_{ν}}) rapportés aux axes d'articulation en tant que valeurs réelles et aux angles d'articulation de référence (α_{s_{ν}}) rapportés aux axes d'articulation en tant que valeurs de consigne et qui sont reliés côté sortie à des régulateurs de grandeur de référence (84) rapportés aux axes d'articulation pour la commande des ensembles d'entraînement (34 à 38) des axes d'articulation (28 à 32) concernés.

10. Manipulateur de grande taille selon la revendication 8 ou 9, **caractérisé par** un groupe de régulateurs de grandeur perturbatrice (86) rapportés aux axes d'articulation qui peuvent être soumis aux composantes à plus haute fréquence (α_{ν}^{H}) rapportées aux axes d'articulation des angles d'articulation et qui sont reliés aux entrées de signal (88) des ensembles d'entraînement (34 à 38) associés des axes d'articulation (28 à 32) en formant une compensation de grandeur perturbatrice.

11. Manipulateur de grande taille selon la revendication 10, **caractérisé par le fait qu'**une routine logicielle (80) réagissant aux valeurs de mesure d'angle (ε_{ν}) liées à la terre et à une composante à plus haute fréquence cumulée (α^{H}) des angles d'articulation est placée en amont des régulateurs de grandeur perturbatrice (86) pour déterminer les composantes à plus haute fréquence (α_{ν}^{H}) rapportées aux axes d'articulation des angles d'articulation.

12. Manipulateur de grande taille avec un mât articulé (22) qui est articulé sur un chevalet de mât (21) pouvant tourner de préférence autour d'un axe vertical (13) sur un châssis (11) et qui présente au moins trois bras de mât (23 à 27) qui peuvent pivoter de manière limitée autour d'axes d'articulation (28 à 32) horizontaux, parallèles entre eux par rapport au chevalet de mât (21) ou à un bras de mât (23 à 27) voisin chaque fois au moyen d'un ensemble d'entraînement (34 à 38) et forment une pointe de mât (33) à l'extrémité libre du dernier bras de mât (27), avec un dispositif de régulation (70) pour commander les ensembles d'entraînement (34 à 38) pour le mouvement du mât qui présente un transformateur de coordonnées (74, 76) réagissant à une grandeur de référence (r, h) de préférence prédéfinie dans un système de coordonnées lié au châssis pour la pointe de mât (33) ou pour un tuyau flexible terminal (43) disposé sur celle-ci et à des valeurs de mesure déterminées sur les bras de mât (23 à 27) au moyen de capteurs (44 à 48) pour la conversion en signaux de déplacement (Δα_{ν}) rapportés aux axes d'articulation pour les ensembles d'entraînement (34 à 38) selon une caractéristique de course/pivotement prédéfinie, **caractérisé par le fait qu'**un module GPS est disposé rigidement sur chacun des bras de mât pour la détermination de valeurs de mesure de position liées à la terre associées aux différents bras de mât, le transformateur de coordonnées pouvant être soumis aux valeurs de mesure de position des modules GPS.

13. Manipulateur de grande taille selon la revendication 12, **caractérisé par le fait qu'**il est prévu en plus un module GPS disposé sur le chevalet de mât pour mesurer une valeur de mesure de position liée à la terre associée au chevalet de mât.

14. Manipulateur de grande taille selon la revendication 12 ou 13, **caractérisé par le fait qu'**il est prévu en plus au moins un module GPS disposé sur le châssis pour mesurer au moins une valeur de mesure de position liée à la terre associée au châssis.

15. Manipulateur de grande taille selon l'une des revendications 12 à 14, **caractérisé par le fait que** le transformateur de coordonnées présente une routine logicielle (74) pour convertir les valeurs de mesure de position liées à la terre rapportées aux bras de mât en angles d'articulation (α_{i_{ν}}).

16. Manipulateur de grande taille selon l'une des revendications 12 à 15, **caractérisé par le fait que** le transformateur de coordonnées présente une routine logicielle pour convertir la grandeur de référence (r, h) selon une caractéristique de course/pivotement prédéfinie du mât articulé (22) en angle d'articulation de référence (α_{s_{ν}}).

17. Manipulateur de grande taille selon l'une des revendications 12 à 16, **caractérisé par** une routine logicielle (78) réagissant à des valeurs de mesure de position dynamiques pour les répartir en composantes de valeurs de mesure de position à basse fréquence et à plus haute fréquence.

18. Manipulateur de grande taille selon la revendication 16 ou 17, **caractérisé par** un groupe de comparateurs de régulation (90) rapportés aux axes d'articulation qui peuvent être soumis aux composantes stationnaires ou à basse fréquence (α_{i_{ν}}^{N}) des angles d'articulation (α_{i_{ν}}) en tant que valeurs réelles et aux angles de référence (α_{s_{ν}}) en tant que valeurs de consigne et qui sont reliés côté sortie à des régulateurs de grandeur de référence (84) rapportés aux axes d'articulation pour la commande des ensembles d'entraînement des axes d'articulation (28 à 32) concernés.

19. Manipulateur de grande taille selon la revendication 17 ou 18, **caractérisé par** un groupe de régulateurs de grandeur perturbatrice (86) rapportés aux axes d'articulation qui peuvent être soumis aux composantes à plus haute fréquence (α_{ν}^{H}) rapportées aux axes d'articulation des angles d'articulation et qui sont reliés aux entrées de signal (88) des ensembles d'entraînement (34 à 38) associés des axes d'articulation (28 à 32) en formant une compensation de grandeur perturbatrice.

20. Manipulateur de grande taille selon la revendication 19, **caractérisé par le fait qu'**une routine logicielle (80) réagissant aux valeurs de mesure de position liées à la terre et à une composante à plus haute fréquence cumulée (α^{H}) des angles d'articulation est placée en amont des régulateurs de grandeur perturbatrice (86) pour déterminer les composantes à plus haute fréquence (α_{ν}^{H}) rapportées aux axes d'articulation des angles d'articulation.
